# EUROPÄISCHE PATENTSCHRIFT

(11) **EP 2 134 488 B1**
(45) Veröffentlichungstag und Bekanntmachung des Hinweises auf die Patenterteilung: **09.11.2011**
(21) Anmeldenummer: 08707778.0
(22) Anmeldetag: 20.02.2008
(51) Int. Cl.: B22D 11/103, B22D 41/01, B22D 41/015, F23D 14/16

(54) **BRENNERANORDNUNG**
BURNER ARRANGEMENT
ENSEMBLE BRÛLEUR

(30) Priorität: 03.04.2007 DE 102007016016
(43) Veröffentlichungstag der Anmeldung: 23.12.2009
(73) Patentinhaber: SMS Siemag AG, 40237 Düsseldorf (DE)
(72) Erfinder: ASSMANN, Martin, 54595 Prüm (DE); FALKENRECK, Udo, 44797 Bochum (DE); HECKEN, Hans-Jürgen, 53520 Schuld (DE); SCHLÜTER, Jochen, 44265 Dortmund (DE); WEISCHEDEL, Walter, 40670 Meerbusch (DE)
(74) Vertreter: Klüppel, Walter
(86) Internationale Anmeldenummer: PCT/EP2008/001296
(87) Internationale Veröffentlichungsnummer: WO 2008/119415

(56) Entgegenhaltungen:
- DE-A1- 1 956 302
- JP-A- 7 185 715
- JP-A- 7 293 831
- US-A- 4 458 886
- KELLNER C ET AL: "Markteinführung des Porenbrenners - Prozesswärme in neuer Dimension" GASWAERME INTERNATIONAL, VULKAN VERLAG, ESSEN, DE, Bd. 54, Nr. 8, August 2005 (2005-08), Seiten 1-2, XP002440186
- VOLKERT JOCHEN ET AL: "Gas-Porenbrenner in der Aluminiumindustrie - Energieeinsparung und Prozessverbesserung" GASWAERME INTERNATIONAL, VULKAN VERLAG, ESSEN, DE, Bd. 55, Nr. 8, August 2006 (2006-08), Seiten 566-567, XP009085762 ISSN: 0020-9384

## Beschreibung

### Technisches Gebiet

Die Erfindung betrifft eine Brenneranordnung insbesondere zur Beheizung, Trocknung und/oder Warmhaltung insbesondere von Verteilern einer Stranggießanlage.

### Stand der Technik

In Schmelzbetrieben, wie beispielsweise in Stahlwerken mit Stranggießanlagen wird das geschmolzene flüssige Metall in der Regel mittels einer Pfanne an den Gießstand einer Stranggießanlage gebracht. Das heiße flüssige Metall wird mittels eines Verteilers, wie beispielsweise einer Verteilerrinne, zwischengepuffert, bevor es in die Kokille der Stranggießanlage einströmt. Der Verteiler dient auch dazu, dass ein laufender Wechsel der Gießpfannen durchgeführt werden kann, somit also ein Sequenzgießen des Metalls durchführbar ist.

Die Verteiler werden in der Regel zyklisch neu zugestellt und vor jeder Sequenz gegebenenfalls neu zwischenrepariert und mit einem Tauchrohr bestückt. Danach wird der Verteiler getrocknet und aufgeheizt. Zur Beheizung wird dabei ein Brenner mit fossilen Brennstoffen, wie mit Erdgas, und mit Sauerstoffträgem, wie beispielsweise mit Luft, betrieben. Dabei werden üblicher Weise im Handel erhältliche Brenner verwendet, die in einen Heizdeckel eingebaut werden.

Durch die Verwendung von handelsüblichen Brennern mit Flammenerzeugung wird ein sich schnell bewegendes Abgas erzeugt, das zur Strähnenbildung neigt und insgesamt einen geringen Anteil an Strahlungsenergie aufweist.

Durch die Flammen werden punktuelle Aufheizungen erzeugt, was zu einer lokalen Überhitzung führen kann, wo die jeweilige Flamme direkt auftrifft und wobei andere Bereiche wiederum eher zu schwach erhitzt werden, wo die Flamme zu weit entfernt ist. Dadurch werden Spannungen im Verteiler verursacht, was zu Rissbildung und somit zum Ausfall der gesamten Anlage führen kann. Weiterhin ist durch die inhomogene Erwärmung mit der Flamme die Trocknungszeit verlängert, die Standzeit des Verteilers reduziert und gleichzeitig der Energieverbrauch sehr hoch. Auch der Ausstoß an CO₂ ist ebenfalls sehr hoch. Auch ist dadurch der Verbrauch an Ausmauerungsmaterial des Verteilers erhöht, weil es bei erhöhter Rissbildung häufiger ersetzt werden muss. Dadurch sind die Kosten für die Energiebereitstellung hoch, was die Anlage weniger wirtschaftlich macht und darüber hinaus ist der Ausstoß des Verbrennungsabgase sehr hoch und insgesamt relativ weniger umweltfreundlich, was in der letzten Zeit im Rahmen der Diskussion um den Treibhauseffekt als besonders nachteilig empfunden wird.

Solche Brenneranordnungen sind beispielsweise durch die KR 102003005373 A, die KR 1020030021728 A, die KR 1020040011716 A, die KR 1020010091068 A und die KR 09122854 A bekannt geworden.

Die Druckschrift KELLNER C et al: "Markteinführung des Porenbrenners - Prozesswärme in neuer Dimension" offenbart Porenbrenner unter anderem für die Anwendung in der Stahlindustrie, wobei Porenbrenner zu einem Cluster zusammengeführt sind. Die räumliche Ausdehnung des Gesamtbrenners erfolgt durch die Segmentierung über Einzelbrenner. In einer Ausgestaltung sind Einzelbrenner beschreiben, die über ein Gebläse verfügen.

Die Druckschrift "Gas-Porenbrenner in der Aluminiumindustrie - Energieeinsparung und Prozessverbesserung" von VOLKERT JOCHEN et al, XP009085762 ISSN: 0020-9384 beschreibt den Einsatz der Porenbrennertechnologie in der Aluminiumindustrie. Durch eine selektivere und homogenere Wärmeeinbringung in die Thermoprozesse reduziert sich die Ausschussrate sowie der Energieverbrauch. Vorteile ergeben sich für verschiedene Anwendungen entlang der Wertschöpfungskette des Aluminiums durch den Einsatz flammenloser Gas-Porenbrenner.

Darstellung der Erfindung, Aufgabe, Lösung, Vorteile

Aufgabe der Erfindung ist es, eine Brenneranordnung insbesondere zur Beheizung, Trocknung und/oder Warmhaltung insbesondere von Verteilern einer Stranggießanlage zu schaffen, die eine verbesserte Ausnutzung der eingesetzten Energie, eine Reduktion des Ausstoßes von CO₂ und eine hohe Verfügbarkeit der Anlage erreicht. Weiterhin ist es Aufgabe der Erfindung ein Verfahren zum vorteilhaften Steuern einer Brenneranordnung zu schaffen.

Die Aufgabe bezüglich der Brenneranordnung wird gelöst mit einer Brenneranordnung insbesondere zur Beheizung, Trocknung und/oder Warmhaltung insbesondere von einem Verteiler einer Stranggießanlage, mit einer flächigen Anordnung von zumindest einem Brenner, wobei der oder die Brenner als Porenbrenner ausgebildet ist oder sind.

Dabei ist es besonders vorteilhaft, wenn der Porenbrenner Porenbrennersegmente aufweist. Dabei kann der Porenbrenner ein Segment aufweisen oder eine Mehrzahl von Segmenten, die miteinander verbunden sind oder die zumindest bis auf eine geringe Fuge zwischen den Segmenten benachbart angeordnet sind. Die verbundenen Segmente sind erfindungsgemäß mittels Verbindungsmitteln verbunden und/oder derart beispielsweise mittels eines Rahmens gehalten, dass ein einheitlicher Brenner durch die benachbarte Anordnung der Segmente erreicht ist. Bei einem vorteilhaften Ausführungsbeispiel ist es zweckmäßig, wenn die Porenbrennersegmente des Porenbrenners flächig in benachbarten Reihen angeordnet, und unabhängig voneinander über eine Steuereinrichtung zu- und/oder abschaltbar sind.

Zur Versorgung mit Brennstoff und mit einem Sauerstoffträger ist es zweckmäßig, wenn die Porenbrennersegmente jeweils mittels Zuleitungen mit Brennstoff und/oder mit einem Sauerstoffträger versorgt werden. Dabei ist es vorteilhaft, wenn zumindest einzelne der Zuleitungen über eine gemeinsame Versorgungsleitung mit Brennstoff und/oder mit einem Sauerstoffträger versorgt werden. Auch ist es bei einem weiteren Ausführungsbeispiel vorteilhaft, wenn ein Gebläse zur Versorgung des Sauerstoffträgers über die Zuleitungen vorgesehen ist. Dadurch wird mittels des Gebläses ein Sauerstoffträger, wie beispielsweise Luft, durch die Zuleitungen zu den Segmenten gefördert.

Zur Handhabung der Brenneranordnung ist es vorteilhaft, wenn die Porenbrenneranordnung von einer verschwenkbaren Halterung oder einem Schwenkarm gehalten sind, der mittels eines Gelenks verschwenkbar ausgebildet ist. Dabei kann es bei einem weiteren Ausführungsbeispiel zweckmäßig sein, wenn das Gebläse ebenfalls von der Halterung oder dem Schwenkarm gehalten ist, und somit auch das Gebläse verschwenkbar angeordnet ist.

Die Aufgabe hinsichtlich des Verfahrens wird gelöst durch ein Verfahren zum Steuern einer Brenneranordnung, wobei in Abhängigkeit der gewünschten Heizungsintensität bzw. Heizleistung Porenbrennersegmente unabhängig voneinander zugeschaltet und/oder abgeschaltet werden. Dabei ist es zweckmäßig, wenn Segmente zu- oder abgeschaltet werden, die zumindest abwechselnd in Reihen oder die beispielsweise in einem Schachbrettmuster angeordnet sind.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert.

Es zeigen:
- Fig. 1: eine Ansicht einer erfindungsgemäßen Brenneranordnung zur Beheizung, Trocknung und/oder Warmhaltung eines Verteilers, und
- Fig. 2: eine Aufsicht einer Brenneranordnung nach Figur 1.

### Bevorzugte Ausführung der Erfindung

Die Figur 1 zeigt eine Ansicht einer Brenneranordnung 1 insbesondere zur Beheizung, Trocknung und/oder zur Warmhaltung von Verteilern insbesondere von einer Stranggießanlage. Die Brenneranordnung 1 weist dabei einen Brenner 2 auf, der an einer Halterung 3 aufgenommen ist und der mittels der Halterung 3 mit Schwenklager 4 verschwenkbar ausgebildet ist. Die Halterung bildet also einen Schwenkarm. Dabei kann der Brenner über dem Verteiler 5 liegen, wie in einer Heizposition 8, und diesen Beheizen oder der Brenner kann nach oben geklappt werden, in eine Parkposition 9, so dass er im Wesentlichen senkrecht steht und der Verteiler für weitere Arbeiten im Wesentlichen frei zugänglich ist. Zwischen diesen Positionen ist der Schwenkarm beispielsweise mittels einer Hydraulik oder mittels Druckluft betätig verschwenkbar.

Der Brenner 2 ist dabei erfindungsgemäß als Porenbrenner 10 ausgebildet. Der Porenbrenner 10 weist dabei die vorteilhafte Eigenschaft auf, dass er als Gasbrenner eine Verbrennung eines Gas-Luft-Gemischs in einer porösen Struktur oder Zelle erlaubt, die quasi oder völlig ohne die Ausbildung einer offenen Flamme auskommt. Als Resultat wird eine flammenlose, volumetrische Verbrennung des Gas-Luft-Gemischs erreicht. Dabei wird somit eine Verbrennung in der porösen Struktur erreicht, so dass nach dem Einleiten des Gas-Luft-Gemischs als Reaktionsprodukt ein Abgasstrom ausgangsseitig erzeugt wird.

Der Sauerstoffträger, wie beispielsweise die Luft, wird beispielsweise mittels eines Gebläses 6 in den Porenbrenner 10 eingeblasen. Dabei wird der Sauerstoffträger durch das Gebläse angesaugt und über Versorgungskanäle oder Versorgungszuleitungen 7 dem als Porenbrenner 10 ausgebildeten Brenner zugeführt.

Der in Figur 2 dargestellte Porenbrenner 10 ist vorteilhaft aus mehreren Segmenten des Porenbrenners zusammengesetzt. Die einzelnen Segmente 11,12,13 sind dazu im Wesentlichen flächig angeordnet und weisen eine Verbindung zu zumindest einer Zuleitung 14,15 auf, mittels welcher der Brennstoff und/oder der Sauerstoffträger dem jeweiligen Segment zugeführt wird. Dabei kann, wie oben dargestellt, die Luft oder der Sauerstoffträger über ein Gebläse in die Porenbrennersegmente eingebracht werden. Auch kann bei einem anderen Ausführungsbeispiel eine Zuleitung für ein Brennstoff-Luft-Gemisch vorgesehen sein.

Die flächig angeordneten Segmente sind dazu vorteilhaft mit geringem Fugenabstand nebeneinander angeordnet, so dass eine mehrreihige flächige Anordnung der Porenbrennersegmente vorgesehen ist. Dazu können die Porenbrennersegmente mittels Haltemitteln, wie beispielsweise in einem Halterahmen, gehalten sein, welcher mit dem Schwenkarm verbunden ist, so dass die flächige Anordnung der Porenbrennersegmente mit dem Schwenkarm gemeinsam verschwenkt werden kann.

Der Porenbrenner erzeugt einen heißen Abgasstrom und dazu auch Wärmestrahlung, welche auf den Verteiler gerichtet werden, um diesen zu heizen, zu trocknen, zu erwärmen oder auf der Temperatur zu temperieren. Dabei tritt das heiße Abgas in den Innenraum oder die Oberfläche des Verteilers auf, was eine homogene Temperaturverteilung bewirkt und somit einer Strähnenbildung entgegenwirkt. Dadurch, dass aber auch ein hoher Anteil der Energie in Strahlung umgesetzt wird, kann der Verteiler ebenfalls sehr effektiv beheizt werden.

Besonders vorteilhaft ist die Ausbildung des Porenbrenners als im Wesentlichen flächige Anordnung, wobei die Anordnung aus einzelnen Segmenten von Porenbrennem zusammengesetzt ist. Dadurch kann vorteilhaft gesteuert vorgegangen werden, dass einzelne Segmente oder Reihen von Segmenten unabhängig von einander zu- oder abgeschaltet werden oder einzelne Segmente unabhängig voneinander zu- oder abgeschaltet werden.

Dabei können je nach vorzunehmender Heizungsintensität bzw. Heizleistung alle Porenbrennersegmente zugeschaltet werden oder einzelne der Segmente abgeschaltet werden. Vorteilhaft kann es sein, wenn Segmente zu- oder abgeschaltet werden, die zumindest abwechselnd in Zeilen verteilt sind. Auch kann es vorteilhaft sein, wenn Segmente abwechselnd zu- oder abgeschaltet werden, die schachbrettartig angeordnet sind, so dass nur ein Bruchteil der Segmente betrieben werden.

### Bezugszeichenliste

- 1: Brenneranordnung
- 2: Brenner
- 3: Halterung, Schwenkarm
- 4: Schwenklager
- 5: Verteiler
- 6: Gebläse
- 7: Versorgungskanäle oder Versorgungsleitung
- 8: Heizposition
- 9: Parkposition
- 10: Porenbrenner
- 11: Segment
- 12: Segment
- 13: Segment
- 14: Zuleitung
- 15: Zuleitung

## Patentansprüche

1. Brenneranordnung (1) insbesondere zur Beheizung, Trocknung oder Warmhaltung von einem Verteiler (5) einer Stranggießanlage mit einer flächigen Anordnung von zumindest einem Brenner (2), wobei der oder die Brenner (2) als Porenbrenner (10) ausgebildet ist oder sind, wobei der Porenbrenner (10) Porenbrennersegmente (11,12,13) aufweist und die Porenbrennersegmente (11,12,13) jeweils mittels Zuleitungen (4) mit Brennstoff und/oder mit einem Sauerstoffträger versorgt werden und zumindest einzelne der Zuleitungen (4,14,15) über eine gemeinsame Versorgungsleitung mit Brennstoff und/oder mit einem Sauerstoffträger versorgt werden und weiterhin ein Gebläse (6) zur Versorgung des Sauerstoffträgers über die Zuleitungen vorgesehen ist, und die Porenbrennersegmente unabhängig voneinander über eine Steuereinrichtung zu- und/oder abschaltbar sind, wobei die Porenbrenneranordnung (10) von einem Schwenkarm (3) gehalten ist, der mittels Gelenk verschwenkbar ist und das Gebläse (6) ebenfalls von dem Schwenkarm (3) gehalten ist, und somit auch das Gebläse (6) verschwenkbar angeordnet ist.

2. Brenneranordnung nach Anspruch 1,
**dadurch gekennzeichnet,**
**dass** die Porenbrennersegmente (11,12,13) des Porenbrenners (10) flächig in einer Reihe oder in Reihen angeordnet sind.

3. Verfahren zum Steuern einer Brenneranordnung nach einem der vorhergehenden Ansprüche,
wobei in Abhängigkeit der gewünschten Heizungsintensität bzw. Heizleistung Porenbrennersegmente (11,12,13) unabhängig voneinander zugeschaltet und/oder abgeschaltet werden.

4. Verfahren zum Steuern einer Brenneranordnung nach einem der vorhergehenden Ansprüche,
wobei Segmente (11,12,13) zu- oder abgeschaltet werden, die zumindest abwechselnd in Reihen oder die in einem Schachbrettmuster angeordnet sind.

## Claims

1. Burner arrangement (1), particularly for heating, drying or keeping hot a tundish (5) of a continuous casting installation, with a flat arrangement of at least one burner (2), wherein the burner or burners (2) is or are constructed as porous burners (10), wherein the porous burner (10) has porous burner segments (11, 12, 13) and the porous burner segments (11, 12, 13) are respectively supplied with fuel and/or an oxygen carrier by means of supply lines (4), and at least some individual supply lines (4, 14, 15) are supplied with fuel and/or an oxygen carrier by way of a common supply line, and in addition a blower (6) is provided for supplying the oxygen carrier through the supply lines, and the porous burner segments can be turned on and/or off independently of one another by way of a control device, wherein the porous burner arrangement (10) is held by a swivel arm (3), which is swivellable by way of a joint, and the blower (6) is similarly held by the swivel arm (3) and thus the blower (6) can also be swivelled.

2. Burner arrangement according to claim 1, **characterised in that** the porous burner segments (11, 12, 13) of the porous burner (10) are arranged flatly in a row or rows.

3. Method of controlling a burner arrangement according to any one of the preceding claims, wherein porous burner segments (11, 12, 13) are turned on and/or off independently of one another as a function of the desired heating intensity or heating power.

4. Method of controlling a burner arrangement according to any one of the preceding claims, wherein segments (11, 12, 13) are turned on or off at least alternately in rows or in a checkerboard pattern.

## Revendications

1. Ensemble formant brûleur (1), en particulier pour le chauffage, le séchage ou le maintien à chaud d'un distributeur (5) d'une installation d'extrusion continue avec un agencement surfacique d'au moins un brûleur (2), dans lequel le ou les brûleur(s) (2) est/sont réalisé(s) sous forme de brûleur(s) poreux (10), de sorte que le brûleur poreux (10) comprend des segments de brûleurs poreux (11, 12, 13) et les segments de brûleurs poreux (11, 12, 13) sont respectivement alimentés avec du combustible et/ou avec un agent d'apport d'oxygène au moyen de conduites d'amenée (4) et au moins quelques-unes des conduites d'amenée (4, 14, 15) sont alimentées via une conduite d'alimentation commune avec du combustible et/ou avec un agent d'apport d'oxygène, et dans lequel est en outre prévue une soufflante (6) pour l'alimentation de l'agent d'apport d'oxygène via les conduites d'amenée, et les segments de brûleurs poreux peuvent être mis en service et/ou arrêtés indépendamment les uns des autres via un système de commande, et l'agencement de brûleur(s) poreux (10) est tenu par un bras pivotant (3), lequel est capable de pivoter au moyen d'articulations, et la soufflante (6) et également tenue par le bras pivotant (3), de sorte que la soufflante (6) également est agencée capable de pivoter.

2. Ensemble formant brûleur selon la revendication 1,
**caractérisé en ce que** les segments de brûleurs poreux (11, 12, 13) du brûleur poreux (10) sont agencés de manière surfacique en une rangée ou en plusieurs rangées.

3. Procédé pour commander un ensemble formant brûleur selon l'une des revendications précédentes,
dans lequel des segments de brûleurs poreux (11, 12, 13) sont mis en service et/ou arrêtés indépendamment les uns des autres en fonction de l'intensité ou de la puissance de chauffage souhaitée.

4. Procédé pour commander un ensemble formant brûleur selon l'une des revendications précédentes,
dans lequel on met en service ou on arrête des segments (11, 12, 13) qui sont agencés au moins alternativement en rangées ou qui sont agencés suivant un motif en damier.
